# EUROPÄISCHE PATENTSCHRIFT

(11) **EP 0 054 252 B1**
(45) Veröffentlichungstag und Bekanntmachung des Hinweises auf die Patenterteilung: **12.09.1984**
(21) Anmeldenummer: 81110272.2
(22) Anmeldetag: 09.12.1981
(51) Int. Cl.: B27L 7/00

(54) **Gerät zum Spalten von Brennholz**
Wood splitting apparatus
Dispositif pour fendre le bois

(30) Priorität: 12.12.1980 SE 8008770
(43) Veröffentlichungstag der Anmeldung: 23.06.1982
(73) Patentinhaber: Blomqvist, Thomas Henning, S-59300 Västervik (SE); Lidström, Thorbjörn Gustav, S-59400 Gamleby (SE)
(72) Erfinder: Blomqvist, Thomas Henning, S-59300 Västervik (SE); Lidström, Thorbjörn Gustav, S-59400 Gamleby (SE)
(74) Vertreter: Maier, Eugen, Dr.-Ing.

## Beschreibung

Die Erfindung betrifft ein Gerät zum Spalten von Brennholz mit einem Rammbär, der einen Holzklotz gegen eine Mehrzahl von Spalteisen stösst, deren rechtwinklig zur Stossrichtung des Rammbärs verlaufende Schneiden in axial gegeneinander versetzten Ebenen angeordnet sind, in deren erster Ebene ein erstes Spalteisen und in deren zweiter Ebene ein zweites Spalteisen senkrecht zu dem ersten Spalteisen angeordnet ist.

Ein Gerät mit zwei Paaren von Spalteisen, mittels deren ein Holzklotz in vier im wesentlichen gleiche Teile gespalten werden kann, ist beispielsweise aus der SE-PS 222393 bekannt.

Die bekannten Geräte eignen sich jedoch nur zum Spalten von Holzklötzen mit einem verhältnismässig geringen Durchmesser, die mittels dieser Geräte in zwei oder drei genügend kleine Scheite gespalten werden, die sich zum Verbrennen in Holzöfen oder offenen Kaminen eignen.

Sollen mit solchen bekannten Geräten Holzklötze grösserer Durchmesser gespalten werden, so müssen diese zunächst in zwei oder drei Teile gespalten werden, worauf diese Teile nochmals mittels des Gerätes in Scheite einer ihrem Verwendungszweck angepassten handlichen Grösse gespalten werden müssen. Zum Spalten grösserer Holzklötze sind solche Geräte daher wegen des verhältnismässig grossen Zeitaufwandes wenig geeignet.

Der Erfindung liegt die Aufgabe zugrunde, ein Gerät der vorgenannten Art so zu verbessern, dass auch Holzklötze grösseren Durchmessers bei einem einmaligen Durchgang durch das Gerät in Scheite solcher Grösse zerspalten werden können, wie sie für Feuerstellen der vorgenannten Art benötigt werden.

Diese Aufgabe wird gemäss der Erfindung mittels eines Geräts gelöst, das durch die in den Ansprüchen angegebenen konstruktiven Merkmale gekennzeichnet ist.

Der Vorteil dieses Geräts besteht insbesondere darin, dass nicht nur bei einem Niedergang des Rammbärs eine grössere Anzahl von Scheiten erhalten wird, sondern auch darin, dass die Wucht des Rammbärs dadurch voll ausgenützt wird, dass in den unteren Ebenen, in denen wegen der vorhergehenden Unterteilung des Holzklotzes eine geringere Spaltkraft benötigt wird, die Länge der Schneiden insgesamt eine grössere ist.

In der Zeichnung ist ein Ausführungsbeispiel des erfindungsgemässen Geräts in schematischer Weise dargestellt. Es zeigen:
Fig. 1 eine Seitenansicht des Geräts;
Fig. 2 eine Draufsicht auf das Gerät;
Fig. 2a eine Ansicht des Rammbärs von unten in Richtung der in Fig. 1 eingezeichneten Pfeile 2 gesehen;
Fig. 3 eine Draufsicht auf die an einem Rahmenangeordneten Spalteisen;
Fig. 4 zwei senkrechte Schnitte durch den die Spalteisen tragenden Rahmen, und zwar einen Schnitt durch die obere Hälfte des Rahmens mit den beiden oberen Spalteisen nach der Schnittlinie 4a-4b und durch die untere Hälfte des Rahmens mit den unteren Spalteisen nach der Schnittlinie 4c-4b;
Fig. 5 eine Draufsicht auf den Holzklotz;
Fig. 6 bis 9 den mittels der jeweils wirksamen in strichpunktierten Linien dargestellten Schneiden in vier Schritten gespalteten Holzklotz.

Die in Fig, 3 und 4 dargestellte Spaltvorrichtung 10 besteht aus einem achteckigen Rahmen 11, der an dem in den Fig. 1 und 2 dargestellten Ständer 12 befestigt ist. Wie aus Fig. 1 ersichtlich ist, liegt der Holzklotz 13 auf der Spaltvorrichtung 10 unterhalb des hydraulisch betätigten Rammbärs 14. Der Rammbär weist zwei senkrecht zueinander angeordnete Auskehlungen 15 auf, die die untere Stirnfläche des Rammbärs in vier Stossflächen 15a unterteilen, die zwischen die beiden oberen Spalteisen eindringen können. Die Schneiden der Spalteisen liegen in zueinander parallelen, zu der Bewegungsrichtung des Rammbärs senkrechten Ebenen. Das zuoberst angeordnete Spalteisen 16 erstreckt sich diametral in dem achteckigen Rahmen 11, an dessen einander gegenüberliegenden Seitenteilen die Enden des Spalteisens 16 in Aussparungen lösbar angeordnet sind. In gleicher Weise ist das nächstuntere gleichlange Spalteisen 17 rechtwinklig zu dem Spalteisen 16 angeordnet. In einer dritten Ebene liegt die Schneide des kreisringförmigen Spalteisens 18, das an seiner Unterseite vier in gleichen Winkelabständen angeordnete Aussparungen 19 aufweist, in die die inneren Enden der vier radial angeordneten Spalteisen 20, 21, 22, 23 eingreifen, auf denen das kreisringförmige Spalteisen 18 ruht. Die äusseren Enden dieser in einer vierten Ebene gelegenen Spalteisen greifen durch in den Seitenteilen des Rahmens 11 vorgesehene Aussparungen hindurch, wie aus Fig. 4 ersichtlich ist.

Der Holzklotz kann auf der Spaltvorrichtung mittels beliebiger, in der Zeichnung nicht dargesteller Mittel gehalten werden. Diese können beispielsweise in Greifern bestehen, die ihn im Augenblick des Auftreffens des Rammbärs freigeben. An der Oberseite der Spaltvorrichtung können auch waagerechte, entgegen der Rückstellkraft von Federn senkbare Laschen vorgesehen sein, die den Holzklotz im Abstand von dem obersten Spalteisen halten und sich erst beim Auftreffen des Rammbärs auf den Holzklotz absenken.

Das Zerspalten des Holzklotzes beginnt mit dem Auftreffen des Holzklotzes auf das erste Spalteisen 16, so dass dieser in zwei Teile gespalten ist, wenn seine untere Stirnfläche auf das zweite Spalteisen 17 auftrifft (Fig. 6). Mittels dieses Spalteisens werden die beiden Holzklotzhälften in insgesamt vier, im wesentlichen die Form eines Quadranten aufweisende Teile gespalten. Bei der weiteren Abwärtsbewegung werden diese Teile radial nach aussen gedrängt, wie dies Fig. 7 zeigt. Mittels des ringförmigen Spalteisens 18 wird jedes dieser Teile in ein sektorförmiges inneres Scheit und ein äusseres gekrümmtes Scheit gespalten. Die vier inneren Scheite fallen frei durch den Ring des Spalteisens 18, während die äusseren Scheite auf je eines der Spalteisen 20,21,22,23 auftreffen und mittels dieser in je zweikleinere Scheite gespalten werden.

Wenn der Rammbär sich in seiner untersten Stellung befindet, in der die vier stirnseitigen, von den Auskehlungen 15 gebildeten Stossflächen 15a sich nahe der Schneidkante des ringförmigen Spalteisens 18 befinden, können die äusseren, gegebenenfalls noch nicht ganz voneinander getrennten Scheite unter Umständen in der Spaltvorrichtung hängen bleiben, was sich jedoch für den Betrieb des Geräts nicht störend auswirkt, da sie von den Scheiten des nächstfolgenden Holzklotzes aus der Spaltvorrichtung ausgetrieben werden.

Wie aus Fig. 4 ersichtlich ist, weisen die Schneiden der Spalteisen einen bestimmten Schneidwinkel auf, so dass beim Spalten des Holzklotzes das Risiko so weit wie irgend möglich vermieden wird, dass die Schneiden schräg zur Faserstruktur des Holzklotzes in diesen eindringen, die Schneiden vielmehr im wesentlichen den Holzklotz in Richtung der Faserstruktur spalten, wodurch die Spaltkräfte gering gehalten werden können.

Der Schneidwinkel a der beiden Spalteisen 16, 17 liegt im Bereich von 30 bis 40°, vorteilhafterweise beträgt er 36°. Die vier Teile 13a werden dadurch nach aussen abgedrängt und weisen eine in Fig. 4 in strichpunktierten Linien angedeutete Schräglage auf, wenn sie mit ihrer Unterseite auf das ringförmige Spalteisen 18 auftreffen. Dieses Spalteisen 18 kann auch eine mehreckige Gestalt aufweisen.

Der Schneidwinkel b dieses Spalteisens 18 liegt im Bereich von 25 bis 35°, vorteilhafterweise beträgt er 30°. Die Innenfläche 18a der Schneide des Spalteisens 18 fluchtet mit der Innenfläche des Spalteisens, die durch eine Kegelmantelfläche mit einem Neigungswinkel c gebildet wird. Dieser Winkel beträgt etwa 2 bis 4°, was einem Kegelwinkel von 4 bis 8° entspricht, wobei die besten Ergebnisse erzielt werden, wenn der Neigungswinkel etwa 3° und der Kegelwinkel somit 6° beträgt.

Die Aussenfläche 18b des ringförmigen Spalteisens 18 wird in ihrem oberen Schneidenbereich 18b durch eine verhältnismässig schmale Kegelmantelfläche gebildet, die in eine breitere, konkav sich erweiternde Ringfläche 18c mit einem Radius r übergeht, deren an die Schneidenaussenfläche 18b angrenzende Fläche mit der Innenfläche des Spalteisens einen Winkel bildet, der kleiner als der Schneidwinkel b des Spalteisens ist, wie dies die Fig. 4 zeigt. Dies hat zur Folge, dass die Schneide im wesentlichen dieselbe Richtung aufweist wie die Bewegungsrichtung derTeile 13a bzw. mitderen Spaltflächen parallel verläuft, wenn diese auf die Schneide des ringförmigen Spalteisens auftreffen. Die mit der Schneide dieses Spalteisens 18 hervorgerufenen Spaltflächen verlaufen somit in Richtung der Faserstruktur. Die Scheite 13b gleiten so mit ihren unteren Kanten entlang der konkaven Oberfläche 18c und werden so nach aussen gedrängt. Durch diese Ausbildung des Spalteisens 18 wird die Spaltung erleichtert, weil Gleitreibungswiderstände an der Aussenfläche des Spalteisens 18 und das Durchschneiden der Faserstruktur vermieden werden. Die hierbei auftretenden Spaltkräfte werden aus diesen beiden Gründen wesentlich verringert.

Die Ausbildung der Schneidwinkel der zuletzt wirksamen Spalteisen 20, 21, 22, 23 ist weniger kritisch, aus Herstellungsgründen empfiehlt sich jedoch derselbe Schneidwinkel wie bei den Spalteisen 16,17, also von etwa 36°.

Die Herstellung der erfindungsgemässen Spaltvorrichtung gestaltet sich somit höchst einfach und verursacht geringe Kosten. Alle Spalteisen sind leicht auswechselbar angeordnet.

## Patentansprüche

1. Gerät zum Spalten von Brennholz mit einem Rammbär, der einen Holzklotz gegen eine Mehrzahl von Spalteisen stösst, deren rechtwinklig zur Stossrichtung des Rammbärs verlaufende Schneiden in axial gegeneinander versetzten Ebenen angeordnet sind, in deren erster Ebene ein erstes Spalteisen und in deren zweiter Ebene ein zweites Spalteisen senkrecht zu dem ersten Spalteisen angeordnet ist, dadurch gekennzeichnet, dass in einer dritten Ebene die Schneide eines ringförmigen, konzentrisch zur Achse der Spaltvorrichtung (10) ausgebildeten Spalteisens (18) und in einer vierten Ebene die in radialer Richtung sich erstreckenden Schneiden von vier senkrecht zueinander angeordneten, ausserhalb des ringförmigen Spalteisens (18) gelegenen Spalteisen (20, 21, 22, 23) angeordnet sind.

2. Gerät nach Anspruch 1, dadurch gekennzeichnet, dass der Schneidwinkel der in der ersten und zweiten Ebene liegenden Schneiden der Spalteisen (16,17) 36 bis 40°, vorzugsweise etwa 36° beträgt.

3. Gerät nach den Ansprüchen 1 und 2, dadurch gekennzeichnet, dass der Schneidwinkel des ringförmig ausgebildeten Spalteisens (18) 25 bis 35°, vorzugsweise etwa 30° beträgt, dass die Innenfläche (18a) der Schneide mit der Innenfläche des Spalteisens (18) fluchtet und dass die Innenfläche des Spalteisens (18) durch eine Kegelmantelfläche mit einem Kegelwinkel von 4 bis 8°, vorzugsweise 6° gebildet wird.

4. Gerät nach Anspruch 3, dadurch gekennzeichnet, dass die Aussenfläche (18b) der Schneide des ringförmig ausgebildeten Spalteisens (18) durch eine verhältnismässig schmale Kegelmantelfläche gebildet wird, die in eine konkav sich erweiternde Ringfläche (18c) übergeht, deren an die Schneidenaussenfläche (18b) angrenzende Fläche mit der Innenfläche des Spalteisens einen kleineren Winkel bildet als die Schneidenaussenfläche (18b).

5. Gerät nach einem der Ansprüche 1 bis 4, dadurch gekennzeichnet, dass die eine gerade Schneide aufweisenden Spalteisen (16, 17) auswechselbar in Aussparungen von Seitenteilen eines im wesentlichen ringförmigen Rahmens (11) angeordnet sind, und das ringförmige Spalteisen (18) in randoffenen Aussparungen der vier einen gleichen Winkelabstand voneinander aufweisenden, radial angeordneten Spalteisen (20, 21, 22, 23) sitzt, deren äussere Enden in Aussparungen des Rahmens (11) angeordnet sind und deren innere Enden in Aussparungen (19) der unteren Stirnfläche des ringförmigen Spalteisens (18) eingreifen.

6. Gerät nach einem der Ansprüche 1 bis 5, dadurch gekennzeichnet, dass an der Oberfläche der Spaltvorrichtung (10) Waagerechte federbetastete Laschen zur Auflage des Holzklotzes angeordnet sind.

## Claims

1. A firewood cleaving apparatus with a ram (14) for pushing a wood block (13) against a plurality of cleaving irons, the sharp edges of which being arranged at right angles to the direction of the motion of the ram (14) and in axially spaced planes, a first cleaving iron (16) being disposed in a first plane and a second cleaving iron (17) being provided right-angled to the first cleaving iron (16) in a second plane, characterized in that in a third plane is provided the sharp edge of an annular cleaving iron (18) concentric with the central axis of the apparatus (10) and in that in a fourth plane are provided the radially directed sharp edges of four cleaving irons (20, 21, 22, 23) arranged at right angles relatively to each other and outside the annular cleaving iron (18).

2. An apparatus as claimed in claim 1, characterized in that the edges of the cleaving irons (16, 17) at the first and second planes, respectively, have an edge angle in the area of 30-40°, suitably about 36°.

3. An apparatus as claimed in claims 1 and 2, characterized in that the cutting edge of the annular cleaving iron (18) has an edge angle in the area of 25-35°, suitably about 30°, in thatthe inside (18a) of the edge substantially coincides with the inside of the annular cleaving iron (18), and in that the inside of the annular cleaving iron (18) widens conically with a cone angle lying in the area of 4-8°, suitably about 6°.

4. An apparatus as claimed in claim 3, characterized in that the outer side (18b) of the edge of the annular cleaving iron (18) is a relatively small cone-shaped surface, the lower end of which merges into a concave widened annular area (18c), the area of which adjacent to the outer side (18b) of the edge including an angle with the inner side of the cleaving iron, which is smaller than the angle between this area and the outer side (18b) of the edge.

5. An apparatus as claimed in any one of the preceding claims, characterized in that the straight cleaving irons (16, 17) are arranged in an annular frame (11) and are removably attached in openings in the sides of the frame, the annular cleaving iron (18) resting on the four evenly distributed radial cleaving irons (20, 21, 22, 23) having their outer ends removably attached in openings in the frame (11) and coacting at their inner ends with recesses (19) in the lower edge of the annular cleaving iron (18).

6. An apparatus as claimed in any one of the preceding claims, characterized in that on the upper surface of the cleaving apparatus (10) a number of flaps supporting the block (13) is arranged which are lowerable against the bias of springs.

## Revendications

1. Appareil pour fendre du bois de chauffage à l'aide d'un mouton qui pousse le billot de bois contre un grand nombre de fers à fendre dont les tranchants, dirigés à angle droit par rapport à la direction de la poussée du mouton, sont disposés dans des plans axialement décalés les uns par rapport aux autres, un premier fer à fendre étant disposé dans leur premier plan et un deuxième fer à fendre étant disposé dans leur deuxième plan de façon verticale par rapport au premier fer à fendre, caractérisé par le fait que dans un troisième plan est disposé le tranchant d'un fer à fendre (18) en forme d'anneau, développé concentriquement par rapport à l'axe du dispositif de fendage (10) et que dans un quatrième plan sont disposés les tranchants de quatre fers à fendre (20, 21, 22, 23) s'étendant en direction radiale, disposés verticalement les uns par rapport aux autres, fers à fendre situés en dehors du fer à fendre en forme d'anneau (18).

2. Appareil selon la revendication 1, caractérisé par le fait que l'angle de coupe des tranchants des fers à fendre (16, 17), situés dans le premier et dans le deuxième plan, est de 30 à 40°, de préférence d'environ 36°.

3. Appareil selon les revendications 1 et 2, caractérisé par le fait que l'angle de coupe du fer à fendre (18) en forme d'anneau est de 25 à 35°, de préférence d'environ 30°, que la face intérieure (18a) du tranchant est alignée sur la face intérieure du fer à fendre (18) et que la face intérieure du fer à fendre (18) est formée par une face d'une aire latérale de cône ayant un angle de cône de 4 à 8°, de préférence de 6°.

4. Appareil selon la revendication 3, caractérisé par le fait que la face extérieure (18b) du tranchant du fer à fendre (18), développé en forme d'anneau, est formée par une face d'une aire latérale de cône relativement étroite qui se poursuit en un anneau (18c) s'élargissant de façon concave, dont la face adjacente à la face de coupe extérieure (18b) forme avec la face intérieure du fer à fendre un angle plus petit que la face de coupe extérieure (18b).

5. Appareil selon l'une des revendications 1 à 4, caractérisé par le fait que les fers à fendre (16, 17), présentant un tranchant droit, sont disposés de façon échangeable dans des encoches d'éléments latéraux d'un cadre (11 ), essentiellement en forme d'anneau, et que le fer à fendre (18) en forme d'anneau est logé dans des encoches ouvertes sur les bords des quatre fers à fendre (20, 21, 22, 23) disposés radialement et présentant l'un par rapport à l'autre un même écart angulaire, dont les extrémités extérieures sont disposées dans des encoches du cadre (11) et dont les extrémités intérieures engrènent dans des encoches (19) de la face frontale inférieure du fer à fendre (18) en forme d'anneau.

6. Appareil selon l'une des revendications 1 à 5, caractérisé par le fait qu'à la surface du dispositif de fendage (10) sont disposées des éclisses horizontales commandées par ressort en vue de l'appui du billot de bois.
